# EUROPÄISCHE PATENTSCHRIFT

(11) **EP 3 397 831 B1**
(45) Veröffentlichungstag und Bekanntmachung des Hinweises auf die Patenterteilung: **11.09.2024**
(21) Anmeldenummer: 17714206.4
(22) Anmeldetag: 29.03.2017
(51) Int. Cl.: E21B 7/04, E21B 17/046, E21B 17/18, E21B 19/086, E21B 19/16

(54) **BOHRROHR SOWIE SYSTEM UND VERFAHREN ZUM VERLEGEN EINER ROHRLEITUNG**
DRILL PIPE, AND SYSTEM AND METHOD FOR LAYING A PIPELINE
TUBE DE FORAGE AINSI QUE SYSTÈME ET PROCÉDÉ DE POSE D'UNE CANALISATION

(30) Priorität: 29.03.2016 DE 102016003605; 30.03.2016 DE 102016003653; 01.12.2016 DE 102016014316
(43) Veröffentlichungstag der Anmeldung: 07.11.2018
(62) Teilanmeldung aus: 24193715.0
(73) Patentinhaber: Herrenknecht AG, 77963 Schwanau (DE)
(72) Erfinder: STEINER, Thomas, 77955 Münchweier (DE); JUNG, Boris, 77746 Schutterwald (DE)
(74) Vertreter: Klickow & Wetzel PartGmbB
(86) Internationale Anmeldenummer: PCT/EP2017/057363
(87) Internationale Veröffentlichungsnummer: WO 2017/167780

(56) Entgegenhaltungen:
- EP-A2- 0 685 630
- EP-A2- 2 299 049
- WO-A1-2007/144953
- WO-A1-2011/067360
- WO-A1-2015/152729
- DE-A1- 10 323 626
- DE-A1- 19 512 123
- DE-B- 1 229 933
- DE-B- 1 234 163
- DE-C1- 19 527 990
- DE-C1- 19 925 731
- RU-C1- 2 403 369
- US-A- 4 051 911
- US-A- 4 647 256
- US-A1- 2006 153 640
- US-A1- 2011 115 218
- US-A1- 2011 266 062
- US-A1- 2012 241 221
- US-A1- 2013 028 664

## Beschreibung

Die Erfindung betrifft ein Bohrrohr zum Einsatz beim Erstellen einer Bohrung in einem Boden von einem Startpunkt zu einem Zielpunkt entlang einer vorgegebenen Bohrlinie, insbesondere zum oberflächennahen Verlegen von Erdkabeln oder Erdleitungen im Boden, wobei die Bohrung mittels einer Bohrvorrichtung mit einem Bohrwerkzeug zum Lösen des Bodens beim Vorschieben der Bohrrohre aufgefahren wird, wobei das Bohrrohr an seinen Enden jeweils wenigstens einen Anschlussabschnitt zum zugfesten lösbaren Verbinden mit einem weiteren Element eines Bohrstrangs aufweist, wobei das Bohrrohr wenigstens Element zum Herstellen einer zugfesten Verbindung mit einem korrespondierenden Element einer Vorschubeinrichtung zum Vorschieben und/oder Zurückziehen des Bohrrohrs in das Bohrloch aufweist, wobei eine Außenwandung des Bohrrohres einstückig ausgeführt ist, wobei die Verbindung über die jeweiligen Anschlussabschnitte des Bohrrohres mit einem weiteren Element des Bohrstrangs in Form einer formschlüssigen und/oder einer kraftschlüssigen Verbindung erfolgt, und wobei das Bohrrohr an seinem ersten Ende einen ersten Anschlussabschnitt und an seinem gegenüberliegenden zweiten Ende einen zum ersten Anschlussabschnitt korrespondierenden zweiten Anschlussabschnitt aufweist, wobei das Bohrrohr wenigstens zwei im Innenraum des Bohrrohrs an der Außenwandung angeordneten parallel entlang der Außenwandung verlaufenden Leitungsabschnitte aufweist, wobei die wenigstens zwei Leitungsabschnitte an seinen Enden jeweils ein Verbindungselement zum Herstellen eine Verbindung zwischen Leitungsabschnitten miteinander verbundener Bohrrohre aufweist. Des Weiteren betrifft die Erfindung ein System und ein Verfahren zum Einsatz beim Erstellen einer Bohrung.

Bei der Errichtung eines Stromnetzes beispielsweise bei der Erstellung einer 380 kV-Leitung ist es neben der Erstellung von Überlandleitungen auch notwendig, diese Leitungen im Boden zu verlegen.

Bei einer oberflächennahen Verlegung von Erdkabeln, Erdleitungen und auch Rohrleitungen (wie beispielsweise Pipelines) kommt die offene Grabenbauweise zum Einsatz. Dies führt zum Teil zu erheblichen Eingriffen entlang der Trasse und ist mit einem nicht zu unterschätzenden Aufwand beim Grabenaushub und bei der Grabenwiederverfüllung verbunden. Für die Erstellung einer 380 kV Kabeltrasse sind beispielsweise zwei Grabenprofile mit jeweils 5,5 m Breite und 2,15 m Tiefe zu erstellen Als besonders aufwendig hat sich die Trennung der einzelnen Bodenschichten herausgestellt, die mehrere getrennte Mieten erforderlich macht. Dies ist notwendig, um bei der späteren Rückverfüllung des Grabens die Bodenqualität wieder in den ursprünglichen Zustand zurückzuversetzen. Des Weiteren ist während der Bauarbeiten eine Baubedarfsfläche von ca. 40 m freizuhalten während nach dem Abschluss der Bauarbeiten ein Kabelschutzstreifen von ca. 23 m zugänglich gehalten werden muss. Diese Eingriffe während der Bauphase und die Auswirkungen nach Abschluss der Arbeiten im Rahmen der offenen Verlegung begründen die Notwendigkeit der Entwicklung einer bedarfsgerechten unterirdischen Verlegemethode.

Um weiterhin die Eingriffe in die Natur während der Bauphase und die Errichtungskosten gering zu halten, ist es notwendig große Haltungslängen zu erreichen. Hierbei sind Haltungslängen von bis zu 1500 m oder mehr anzustreben. Problematisch bei der oberflächennahen Verlegung ist die geringe Überdeckung der Leitung und ggf. auch der geringe Abstand der einzelnen Bohrungen zueinander (beides beispielsweise u.U. jeweils lediglich 2 bis 6 m). Der Durchmesser der hier zu verlegenden Leitungen bewegt sich in einem Bereich kleiner 500 mm, oft auch kleiner 300 mm.

Es stehen bereits grabenlose Bohrverfahren aus dem Pipelinebau zur Verfügung. (Microtunneling, HDD) allerdings ist es nicht ohne weiteres bisher möglich, mit diesen Verfahren die notwendigen Parameter abzudecken.

So existieren bereits Bohrverfahren, die den gewünschten Durchmesserbereich verlegen können, allerdings sind diese Verfahren aus technischen Gründen auf wesentlich kürzere Streckenlängen limitiert, was insbesondere an der Zufuhr mit Bohrflüssigkeit liegt. Hierbei handelt es sich beispielsweise um die Microtunnelbohrtechnik bis 300 mm. Für eine Haltungslänge von bis zu mehr als 1,5 km müsste derzeit noch auf eine Microtunnelbohrtechnik mit einem Durchmesser von ca. 1000 mm zurückgegriffen werden. Allerdings erhöhen sich der Platzbedarf der Baustelleneinrichtung und die Kosten mit zunehmendem Durchmesser signifikant. Daher war diese Technik bisher nicht wirtschaftlich einsetzbar. Weiterhin sind Rohrleitungen der Microtunnelbohrtechnik nur gesteckt, so dass nur Druck- aber keine Zugkräfte übertragen werden können.

Mit dem Horizontal Directional Drilling (HDD)-Verfahren wäre eine Verlegung bezüglich der Anforderungen für den Durchmesser und die Streckenlänge denkbar. Dieses Verfahren kommt bereits speziell bei der Unterquerung von Flussläufen oder Straßen zum Einsatz. Bei diesem Verfahren wird zunächst eine Pilotbohrung unter Verwendung eines rotierenden Bohrkopfes und Bohrgestänges vom Startpunkt in Richtung Zielpunkt erstellt. Die Lagegenauigkeit wird dabei durch ein Vermessungssystem sichergestellt, welches hinter dem Bohrkopf angebracht ist. Das abgebaute Material wird mit einer Bentonitsuspension zu Tage gefördert. Die Bentonitsuspension wird durch das Bohrgestänge direkt zu den am Bohrkopf angebrachten Düsen gepumpt. Die Suspension vermischt sich mit dem gelösten Boden und fließt durch den Ringraum zwischen Bohrgestänge und Boden zum Startpunkt zurück. Für einen sauberen Austrag des gelösten Bodens sind allerdings hohe Spülungsdrücke erforderlich. Um einen unerwünschten Spülungsaustritt an der Oberfläche zu verhindern, sind beim HDD-Verfahren aber in diesem Fall Verlegetiefen und damit Überdeckungen von mehr als 30m erforderlich. Die Bohrrohre des Pilotbohrstrangs sind miteinander über eine kraftschlüssige Verbindung miteinandergekoppelt, indem die Bohrrohre miteinander über einen Schraubgewindeanschluss direkt verschraubt sind. Hierrüber findet auch die Verbindung mit dem Antrieb des sogenannten HDD-Riggs statt. Das Verschrauben der Bohrstrangelemente erfordert entsprechend Rüstzeit.

Durch Entwicklungen im Bereich Bohrtechnik und Pumptechnik im Hinblick auf die Versorgung der Bohrvorrichtung mit Antriebs- und Spülflüssigkeit ist es möglich geworden, die 1000 mm Durchmesserbarriere für den Einsatz beispielsweise von Microtunnelingverfahren zu überwinden. Allerdings ist das sukzessive Einbauen von Bohrrohren problematisch im Hinblick auf das regelmäßige Verlängern der Versorgungsleitungen für die Bohrvorrichtung und den Bohrkleinabtransport. Dieses bringt bei Verlegelängen von bis zu oder mehr als 1500 m erhebliche Leistungseinbußen durch Rüstzeiten mit sich.

Weiterhin ist es im Hinblick auf das Verlegen von oberflächennahen Leitungen notwendig, nach bzw. bei dem Erstellen der Bohrung eine Rohrleitung, insbesondere vorteilhafter Weise aus Kunststoff (andere Materialien wie Polymerbeton, GFK oder dgl. sind auch möglich) in den Boden einzubringen, um in diese dann die Leitung zu verlegen. Hierbei ist problematisch, dass es nicht ohne weiteres möglich ist, die Bohrung direkt mit dem Einbringen von Kunststoffrohren in den Boden zu erstellen, da das Kunststoffrohr insbesondere bei großen Verlegelängen nicht geeignet ist, die notwendigen Kräfte beschädigungsfrei zu übertragen. Es ist daher notwendig, Bohrrohre zu verwenden, die geeignet sind, die notwendigen Kräfte bereitzustellen, die für das Bohren benötigt werden. Auch hier ist wieder das zuvor beschriebene sukzessive Einbringen problematisch.

Nach dem Erreichen des Zielpunktes wird die Bohrvorrichtung entfernt. Weiterhin werden die verlegten Bohrrohre wieder ausgebaut und das Kunststoffrohr wird zeitgleich oder zeitversetzt in den Boden eingebracht. Es ist dabei notwendig, Zugkräfte auf die und über die Bohrrohre zu übertragen und entsprechend nach Ausbau eines Bohrrohrs aus dem Bohrloch, diese vom Bohrstrang zu trennen, um sie entsprechend wieder verwenden zu können.

Bohrrohre gemäß Oberbegriff sind unter anderem aus US 20110266062 A1 bekannt. Aus DE 19925731 C1, DE 1234163 B und WO 2015152729 A1 sind dabei auch flanschartige Verbindungen zwischen den Bohrrohren bekannt. Aus DE 19512123 A1 verbolzte Steckverbindungen bei einem Auger-Bohrverfahren bekannt.

Aufgabe der Erfindung ist es daher, die vorgenannten Nachteile zu überwinden, insbesondere die Rüstzeiten zu verringern und Zugkräfte übertragbar im Bohrstrang zu machen.

Gelöst wird diese Aufgabe hinsichtlich durch ein Bohrrohr dadurch, dass der erste Anschlussabschnitt und der zweite korrespondierenden Anschlussabschnitt im montierten Zustand eine Flanschverbindung bilden, die Verbindungselemente und/oder Bohrungen zur Anbringung einer Bolzenverbindung aufweist, dass der erste Anschlussabschnitt einen Trägerabschnitt aufweist, in dem die Bohrungen vorgesehen sind, dass hinter dem Trägerabschnitt eine Vertiefung in der Außenwand des Bohrrohrs vorgesehen ist, und dass die Vertiefung mit einer Abdeckung verschließbar ist.

Auf diese Weise lässt sich einfach und kostengünstig eine zugfeste Verbindung zwischen den Bohrrohren bereitstellen.

Eine weitere Lehre der Erfindung sieht vor, dass es sich bei dem Element zum Herstellen einer zugfesten Verbindung mit dem korrespondierenden Element der Vorschubeinrichtung um eine Vertiefung in der Außenwandung des Bohrrohrs handelt. Hierdurch wird es auf einfache Weise möglich, ein Bewegen des Bohrrohrs über eine Bewegungsvorrichtung wie beispielsweise einen Pressenrahmen, mit einer erheblichen Rüstzeitreduzierung zugfest zu ermöglichen.

Eine weitere Lehre der Erfindung sieht vor, dass die Vertiefung mit einer Abdeckung versehbar ist. Dieses ist vorteilhaft, um ein Verklemmen von Steinen und dergleichen in der Vertiefung im Boden zu vermeiden.

Das Bohrrohr weist wenigstens einen in der Außenwandung und/oder im Innenraum des Bohrrohrs an der Außenwandung angeordneten parallel entlang der Außenwandung verlaufenden Leitungsabschnitt auf, wobei der wenigstens eine Leitungsabschnitt an seinen Enden jeweils ein Verbindungselement zum Herstellen eine Verbindung zwischen Leitungsabschnitten miteinander verbundener Bohrrohre oder Elemente des Bohrstrangs aufweist. Die Leitungen dienen beispielsweise zum Transport von Bentonit, als Treibleitung für den Antrieb einer Pumpe, als Speiseleitung für den Abtransport von Bohrklein, für das Einbringen von Elektroleitungen, als Hochdruckleitung oder als Förderleitung für das Gemisch aus Spülflüssigkeit und Bohrklein/gelöstem Boden. Die Leitungen weisen beispielsweise ein Steckmuffensystem mit ggf. Dichtungen auf, so dass sich die Leitungen ineinanderstecken lassen. Hierdurch lassen sich die Rüstzeiten beim Vorsehen der Versorgungsleitungen erheblich reduzieren.

Vorteilhafter Weise weisen die erfindungsgemäßen Bohrrohre eine Länge von mehr als 8m auf. Dieses reduziert die Rüstzeiten ebenfalls erheblich.

Eine weitere Lehre der Erfindung sieht vor, dass das Bohrrohr wenigstens eine Vertiefung in seiner Wandung zum Herstellen einer Verbindung mit einer Vorschubeinrichtung zum Vorschieben und/oder Zurückziehen des Bohrrohrs in das Bohrloch aufweist. Hierdurch kann ein Formschluss zum einfacheren Übertragen von Vorschubkräften auf die äußere Oberfläche bewirkt werden.

Die zuvor beschriebenen Lösungen sind nicht auf das oberflächennahe Verlegen von Rohrleitungen, Erdkabeln oder Erdleitungen im Boden beschränkt. Vielmehr stellt sich die oben genannte Aufgabe ebenfalls beim klassischen Microtunneling mit größerem Durchmesser beispielsweise mit Betonrohren einsetzbar. Auch hier lassen sich durch die Lösungen die Rüstzeiten reduzieren und die Problematik von Versorgungsleitungsverlängerung und Einbau der Vorschubrohre im Bohrbereich im Hinblick auf Installationen und Versorgungsleitungen im Wesentlichen beseitigen.

Weiterhin kann es sich bei dem Bohrrohr gleichzeitig auch um ein Produktrohr handeln, dass als solches im Boden verbleibt und nicht wieder zum Einziehen des Produktrohrs aus dem Boden entfernt werden.

Nachfolgend wird die Erfindung anhand eines Ausführungsbeispiels in Verbindung mit einer Zeichnung näher erläutert. Dabei zeigen:
Figur 1A, 1B eine Seitenansicht einer ersten Ausführungsform eines erfindungsgemäßen Bohrrohrs,
Figur 2A einen ersten Anschlussabschnitt des erfindungsgemäßen Bohrrohrs,
Figur 2B einen zweiten Anschlussabschnitt des erfindungsgemäßen Bohrrohrs,
Figur 2C der Anschlussabschnitt zu Figur 2A ohne Abdeckung,
Figur 2D eine Seitenansicht zu Figur 2C,
Figur 3A der Verbindungsabschnitt zweier miteinander verbundener erfindungsgemäßer Bohrrohre,
Figur 3B eine Schnittansicht zu Figur 3A,
Figur 4A eine räumliche Ansicht einer ersten Ausführungsform einer erfindungsgemäßen Vorrichtung zum Bewegen eines Bohrrohrs in einer ersten Position,
Figur 4B eine räumliche Ansicht der erfindungsgemäßen Vorrichtung zum Bewegen eines Bohrrohrs in einer zweiten Position,
Figur 5A eine räumliche Ansicht analog Figur 4A mit der ersten Ausführungsform des erfindungsgemäßen Bohrrohr,
Figur 5B eine räumliche Ansicht analog Figur 4B mit der ersten Ausführungsform des erfindungsgemäßem Bohrrohr
Figur 5C eine Draufsicht zu Figur 5A,
Figur 5D eine Draufsicht zu Figur 5B,
Figur 6A eine Seitenansicht eines ersten erfindungsgemäßen Übertragungselements der ersten Ausführungsform der erfindungsgemäßen Vorrichtung mit Eingriffselementen in einer ersten Position,
Figur 6B eine analoge Ansicht zu Figur 6A mit erfindungsgemäßen Eingriffselementen in einer zweiten Position,
Figur 7 eine schematische Darstellung eines ersten erfindungsgemäßen Systems in räumlicher Ansicht nach Beendigung des Bohrvorgangs,
Figur 8 eine schematische Darstellung in räumlicher Ansicht zu Beginn des Einziehens der Leitung.

Figur 1A, 1B zeigen in Seitenansicht einer ersten Ausführungsform eines erfindungsgemäßen Bohrrohr 10. Das Bohrrohr 10 weist an seinem ersten Ende einen ersten Anschlussabschnitt 11 und an seinem gegenüberliegenden zweiten Ende einen zweiten Anschlussabschnitt 12 auf, wobei der erste Anschlussabschnitt 11 mit dem zweiten Anschlussabschnitt 12 insofern korrespondiert, als dass diese miteinander verbunden bzw. ineinandergesteckt werden können. Der erste Anschlussabschnitt 11 und der zweite Anschlussabschnitt 12 sind dabei so vorgesehen, dass sie in einer ersten erfindungsgemäßen Ausführungsform eine Flanschverbindung bilden, wobei der erste Anschlussabschnitt 11 einen Trägerabschnitt 13 aufweist, in dem Bohrungen 14 vorgesehen sind. Hinter dem Trägerabschnitt 13 ist eine Vertiefung 15 in der Außenwand 16 des Bohrrohrs 10 vorgesehen. (Siehe Figur 2A bis 2D). Korrespondierend zu den Bohrungen 14 sind in der Vertiefung 15 Aussparungen 17 vorgesehen. Weiterhin sind im Trägerabschnitt 13 Bohrungen 18 vorgesehen, die so ausgelegt sind, dass Zentrierstifte 19, die am zweiten Anschlussabschnitt 12 vorgesehen sind, in diese eingreifen können.

Der zweite Anschlussabschnitt 12 weist ebenfalls ein Trägerelement 20 auf, an dem entweder Bolzen 21 fest angeordnet sind, oder indem Bohrungen 31 vorgesehen sind, die ein Gewinde beinhalten, in die lose Bolzen 21 die in die Aussparungen 17 durch die Bohrungen 14 in die Gewindebohrungen 31 im Trägerabschnitt 20 eingeschraubt werden.

Die Vertiefung 15 kann mit einer Abdeckung 22 verschlossen werden. Die Abdeckung 22 wird dabei in der Vertiefung 15 beispielsweise mittels Schrauben befestigt. Die Abdeckung dient dabei dazu, dass sich keine Gegenstände in der Vertiefung 15 oder in den Aussparungen 17 sammeln können, während das Bohrrohr 10 sich im Bohrloch bewegt.

Im Inneren des Bohrrohrs 10 sind mehrere Leitungen fest angeordnet. Es handelt sich dabei um eine Förderleitung 23 zum Abfördern von gelöstem Boden oder Bohrklein in Verbindung mit Bohrspülung /Bohr-/ Bentonitsuspension, eine Verpressleitung 24, mit der beispielsweise eine Bentonitsuspension zum Einbringen als Schmiermittel zwischen Bohrrohren und Bohrlochwand eingebracht wird, eine Treibleitung 25, mit der beispielsweise Treibflüssigkeit zur Bohrvorrichtung transportiert wird, um eine gegebenenfalls dort vorhandene Strahlpumpe (nicht dargestellt) anzutreiben, eine Speiseleitung 26, mit der beispielsweise eine Bentonitsuspension zum Bohrkopf transportiert wird, mit dem dann das Bohrklein bzw. der gelöste Boden aus dem Bohrloch abtransportiert wird und die Ortsbrust vor dem Bohrwerkzeug gestützt wird, sowie ein Kanal 27, in dem beispielsweise Hochdruckleitungen für die Bedüsung der Schneidwerkzeuge oder Elektroleitungen zur Energieversorgung für die Bohrvorrichtung vorgesehen werden.

Die Leitungen werden über ein Steckmuffensystem verbunden, wobei hier der erste Anschlussabschnitt 11 Spitzenden 28 aufweist, die mit Dichtungen versehen sind, wohingegen der zweite Anschlussabschnitt 12 Muffen 29 aufweist, in die die Spitzenden 28 der Leitungen 23-26 und gegebenenfalls 27 eingreifen. Dieses ist beispielsweise aus Figur 3B ersichtlich.

Figur 3A und Figur 3B zeigen ein erstes Bohrrohr 10, das mit einem zweiten Bohr 10' über eine Flanschverbindung 30 verbunden ist. Der erste Anschlussabschnitt 11 des ersten Bohrrohrs 10 ist dabei mit dem zweiten Anschlussabschnitt 12 des Bohrrohrs 10' verbunden. Der Trägerabschnitt 13 und der Trägerabschnitt 20 berühren sich dabei. Die Bolzen 21 sind durch die Bohrungen 14 in die Gewindebohrungen 31 eingeschraubt. Hierfür werden die Bolzen 21 in die Aussparungen 17 eingesetzt und in die Bohrungen 14 des Trägerabschnitts 13 des ersten Anschlussabschnitts 11 eingesetzt.

Zum Verbinden des ersten Anschlussabschnitts 11 mit dem zweiten Anschlussabschnitt 12 werden die Bohrrohre 10, 10' so zueinander angeordnet, dass die Zentrierstifte 19 in die korrespondierenden Bohrungen 18 eingesetzt werden können. In diesem Fall sollten auch die Spitzenden 28 der Leitungen 23-27 mit den Muffen 29 der Leitungen 23-26 bzw. 27 korrespondieren. Anschließend werden die Bohrrohre 10, 10' gegeneinander geschoben, sodass die Spitzenden 28 in den Muffe 29 einrasten. Anschließend werden die Bolzen 21 in die Aussparungen 17 eingeführt und in die Bohrungen 14 geschoben. Die Bolzen 21 werden dann in die Gewindebohrungen 31 des Trägerabschnitts 20 des zweiten Anschlussabschnitts 12 eingeschraubt.

Das Lösen des Bohrrohrs 11' vom Bohrrohr 10 erfolgt dann durch Herausschrauben der Bolzen 21 aus den Gewindebohrungen 31 und der Entnahme der Bolzen 21 aus den Aussparungen 17. Im Anschluss kann das Bohrrohr 10' vom Bohrstrang entfernt werden, wobei sich die Spitzenden 28 der Leitungen 23-26 bzw. 27 von den Muffe 29 der Leitungen 23-26 bzw. 27 trennen.

Figur 4A und Figur 4B zeigen eine räumliche Ansicht einer erfindungsgemäßen Vorrichtung 40 zum Bewegen wenigstens eines Bohrrohrs in ein Bohrloch hinein oder aus diesem heraus, insbesondere beim oberflächennahen Erstellen einer Bohrung in einem Boden 100 von einem Startpunkt 101 zu einem Zielpunkt 102 und/oder beim Einbringen einer Rohrleitung, Erdleitung oder eines Erdkabels 105 in den Boden 101 von einem Start- 101 zu einem Zielpunkt 102 oder entgegengesetzt. Diese wird nachfolgend als Pressenrahmen 40 bezeichnet. Der Pressenrahmen 40 weist eine Basis 41 auf, die einen rahmenförmigen Aufbau aufweist. Auf der Basis 41 sind Schienen 42 vorgesehen, auf denen Führungselemente 43 vorgesehen sind, die auf den Schienen 42 verfahrbar sind. An den Führungselementen 43 ist das Übertragungselement 44 angeordnet.

Direkt bzw. wirkverbunden mit der Basis 41 ist ein Widerlager 45 an dem Widerlager 45 angeordnet. Damit sind zwei Aktoren 46, die hier als Doppelhubzylinder 47 ausgeführt sind, verbunden. Ein Doppelhubzylinder 47 weist zwei Hydraulikzylinder 48 auf, die über eine Platte 49 miteinander verbunden sind. Die Zylinder 48 sind hier vorliegend als Teleskopzylinder ausgeführt. Die Platte 49 ist ebenfalls mit einem Führungselement 43 verbunden, sodass damit die Platte 49 auf den Schienen 42 verfahrbar und geführt ist. Die Doppelhubzylinder 47 sind dabei so ausgelegt, dass sie im voll ausgefahrenen Zustand das Übertragungselement 44 im Wesentlichen bis zum vorderen Ende der Basis 41 auf der gegenüberliegenden Seite vom Widerlager 45 verfahren können.

An der Basis 41 sind Auflager 50 vorgesehen, auf denen ein Bohrrohr 10 oder ein anderes Element des Bohrstrangs ablegbar sind. Die Auflager 50 sind vertikal aufgerichtet, wenn ein Bohrrohr 10 auf diesem platziert werden soll. Während des Bewegens des Übertragungselements 44 in Bezug auf die Basis 41 werden die Auflagen 50 horizontal weggeklappt. (Siehe Figur 4B).

Figur 5A bis Figur 5D zeigen ein Bohrrohr 10, das mit seinem zweiten Anschlussabschnitt 12 in Richtung der Bohrung zeigt. Hier wäre an dem dem Bohrloch zugewandten Ende der Basis 41 auch eine Anfahrdichtung (nicht dargestellt) vorgesehen. Der erste Anschlussabschnitt 11 bzw. dessen Vertiefung 15 geht mit einem Eingriffelement 53 des Übertragungselements 44 eine formschlüssige Verbindung ein, indem das Eingriffelement 53 in die Vertiefung eingreift, um ein Bewegen des Bohrrohres 10 zu ermöglichen.

Das Übertragungselement 44 weist eine Anschlussplatte 51 auf, an der die Doppelzylinder 47 angreifen. Das Übertragungselement 44 weist eine Öffnung 52 auf, in die das Bohrrohr 10 eingebracht wird. Weiterhin ist ein Formschlusselement vorgesehen, dass vorliegend zwei Eingriffelemente 53 aufweist. Die Eingriffelemente 53 sind mit jeweils einem Hydraulikzylinder 54 verbunden, die horizontal ausgerichtet sind. Die Eingriffelemente 53 sind in Bezug auf das Übertragungselement 44 horizontal beweglich vorgesehen. Hier erfolgt bevorzugt die Bewegung durch die Hydraulikzylinder 54. Die Eingriffelemente 53 können von einer offenen Position (Figur 6A) in eine geschlossene Eingriffsposition (Figur 6B) bewegt werden. In der hier gezeigten Eingriffsposition greifen die Eingriffelemente 53 in die Vertiefungen 15 des Bohrrohres 10 ein und erzeugen damit eine formschlüssige Verbindung zwischen dem Bohrrohr 10 und dem Pressenrahmen 40. Über die Aktoren 46 kann das Übertragungselement 44 entlang der Schienen 42 hin zum Bohrloch oder weg von diesem bewegt werden. Durch die formschlüssige Verbindung der Eingriffelemente 53 mit der Vertiefung 15 können sowohl Druck- als auch Zugkräfte aufgebracht werden, sodass das Bohrrohr 10 aus dem Bohrloch heraus oder in dieses hinein bewegt werden kann. Alternativ können die Eingriffelemente 53 auch aus mehreren Elementen bestehen, die räumlich bewegt werden, bzw. bei zwei Eingriffselementen 53 ist auch eine vertikale Bewegung alternativ möglich.

Auf der Rückseite des Übertragungselements 44 sind Anschlüsse 55 für die Leitungen 23 - 26 bzw. 27 vorgesehen, die als Schnellverbinder mit den Leitungen 23 - 26 bzw. 27 fungieren. Im Hinblick auf den Kanal 27 kann es notwendig sein, händisch Schläuche oder Leitungen in ein neues zu verbindendes Bohrrohr vor dem Verbinden einzubringen und diese mit den Schläuchen bzw. Leitungen des vorherigen Bohrrohrs 10' im Kanal 27 zu koppeln. Hierbei ist auch möglich, um Kopplungen möglichst gering zu halten, indem diese Leitungen bzw. Schläuche länger als ein Bohrrohr 10 ausgeführt sind.

Figur 7 zeigt eine schematische Darstellung des erfindungsgemäßen Systems in einer räumlichen Darstellung. Dabei ist im Boden 100 eine Startgrube 101 vorgesehen, von der aus eine Bohrung (nicht dargestellt) zu einer Zielgrube 102 erstellt wird. In der Startgrube 101 ist ein Pressenrahmen 40 vorgesehen. Der Abstand zwischen einer Startgrube 101 und einer Zielgrube 102 kann dabei bis zu 1500 m und mehr betragen. In Figur 7 ist zu sehen, wie eine Bohrvorrichtung 103 in der Zielgrube 102 angekommen ist. Die Bohrvorrichtung 103 wird dann anschließend vom Bohrstrang gelöst und aus der Zielgrube 102 entfernt. Am ersten Bohrrohr 10 des Bohrstrangs wird ein Adapter 104 angeordnet, der mit einem zu verlegenden Schutzrohr 105 oder, falls dieses nicht notwendig ist, direkt mit der Erdleitung oder dem Erdkabel verbunden wird. In der Startgrube wird in dieser Ausführungsform der Pressenrahmen 40 so umgedreht, dass sich das Widerlager 45 beim Bohrlochansatzpunkt (nicht dargestellt) befindet und hier abstützt. Alternativ ist es auch möglich, dass der Pressenrahmen 40 so ausgelegt ist, dass die notwendigen Kräfte sowohl in Ausfahrrichtung der Hydraulikzylinder 48 als auch in Einziehrichtung der Hydraulikzylinder 48 zur Verfügung stehen, sodass der Pressenrahmen nicht gedreht werden muss.

Beim Erstellen der Bohrung werden einzelne Bohrrohre 10 oder auch mehrere bereits miteinander verbundene Bohrrohre mit dem Bohrstrang verbunden und werden in den Boden 100 durch den Pressenrahmen 40 eingeschoben. Das Ausbauen der Bohrrohre 10 erfolgt derart, dass diese durch den Pressenrahmen 40 aus dem Bohrloch herausgezogen werden. Ist ein Bohrrohr 10 vollständig herausgezogen, wird es vom Bohrstrang beispielsweise wie zuvor beschrieben getrennt und entfernt. Alternativ können auch mehrere zu einem Bohrstrangabschnitt verbundene Bohrrohre demontiert werden. Beim Herausziehen der Bohrrohre wird gleichzeitig das Schutzrohr 105 bzw. die Erdleitung oder das Erdkabel direkt in das Bohrloch im Boden 100 eingebracht.

### Bezugszeichenliste

| | | | |
|---|---|---|---|
| 10 | Bohrrohr | 50 | Auflager |
| 11 | erster Anschlussabschnitt | 51 | Anschlussplatte |
| 12 | zweiter Anschlussabschnitt | 52 | Öffnung |
| 13 | Trägerabschnitt | 53 | Eingriffelement |
| 14 | Bohrung | 54 | Hydraulikzylinder |
| 15 | Vertiefung | 55 | Anschluss |
| 16 | Außenwand | 100 | Boden |
| 17 | Aussparung | 101 | Startgrube |
| 18 | Bohrung | 102 | Zielgrube |
| 19 | Zentrierstift | 103 | Bohrvorrichtung |
| 20 | Trägerabschnitt | 104 | Adapter |
| 21 | Bolzen | 105 | Schutzrohr/Erdkabel/Erdleitung |
| 22 | Abdeckung | | |
| 23 | Förderleitung | | |
| 24 | Verpressleitung | | |
| 25 | Treibleitung | | |
| 26 | Speiseleitung | | |
| 27 | Kanal | | |
| 28 | Spitzende | | |
| 29 | Muffe | | |
| 30 | Flanschverbindung | | |
| 31 | Gewindebohrung | | |
| 40 | Vorrichtung/Pressenrahmen | | |
| 41 | Basis | | |
| 42 | Schiene | | |
| 43 | Führungselement | | |
| 44 | Übertragungselement | | |
| 45 | Widerlager | | |
| 46 | Aktor | | |
| 47 | Doppelhubzylinder | | |
| 48 | Zylinder | | |
| 49 | Platte | | |

## Patentansprüche

1. Bohrrohr zum Einsatz beim Erstellen einer Bohrung in einem Boden von einem Startpunkt (101) zu einem Zielpunkt (102) entlang einer vorgegebenen Bohrlinie, wobei die Bohrung mittels einer Bohrvorrichtung (103) mit einem Bohrwerkzeug zum Lösen des Bodens (100) beim Vorschieben der Bohrrohre (10) aufgefahren wird, wobei das Bohrrohr (10) an seinen Enden jeweils wenigstens einen Anschlussabschnitt (11, 12) zum zugfesten lösbaren Verbinden mit einem weiteren Element eines Bohrstrangs aufweist, wobei das Bohrrohr (10) wenigstens ein Element zum Herstellen einer zugfesten Verbindung mit einem korrespondierenden Element einer Vorschubeinrichtung zum Vorschieben und/oder Zurückziehen des Bohrrohrs (10) in das Bohrloch aufweist, wobei eine Außenwandung (16) des Bohrrohres (10) einstückig ausgeführt ist, wobei die Verbindung über die jeweiligen Anschlussabschnitte (11, 12) des Bohrrohres (10) mit einem weiteren Element des Bohrstrangs in Form einer formschlüssigen und/oder einer kraftschlüssigen Verbindung erfolgt, und wobei das Bohrrohr (10) an seinem ersten Ende einen ersten Anschlussabschnitt (11) und an seinem gegenüberliegenden zweiten Ende einen zum ersten Anschlussabschnitt (11) korrespondierenden zweiten Anschlussabschnitt (12) aufweist, wobei das Bohrrohr (10) wenigstens zwei im Innenraum des Bohrrohrs (10) an der Außenwandung (16) angeordneten parallel entlang der Außenwandung (16) verlaufende Leitungsabschnitte aufweist, wobei die wenigstens zwei Leitungsabschnitte (23, 24, 25, 26, 27) an ihren Enden jeweils ein Verbindungselement (28) zum Herstellen einer Verbindung zwischen Leitungsabschnitten (23, 24, 25, 26, 27) miteinander verbundener Bohrrohre (10) aufweisen, wobei der erste Anschlussabschnitt (11) und der zweite korrespondierenden Anschlussabschnitt (12) im montierten Zustand eine Flanschverbindung bilden, die Verbindungselemente (21) und/oder Bohrungen (14, 31) zur Anbringung einer Bolzenverbindung aufweist, wobei der erste Anschlussabschnitt (11) einen Trägerabschnitt (13) aufweist, in dem die Bohrungen (14) vorgesehen sind, **dadurch gekennzeichnet, dass** hinter dem Trägerabschnitt (13) eine Vertiefung (15) in der Außenwand (16) des Bohrrohrs (10) vorgesehen ist, und dass die Vertiefung (15) mit einer Abdeckung (22) verschließbar ist.

2. System zum Einsatz beim Erstellen einer Bohrung von einem Startpunkt (101) zu einem Zielpunkt (102) im Boden (100) entlang einer vorgegebenen Bohrlinie zum oberflächennahen Verlegen von Erdkabeln oder Erdleitungen (105) im Boden(100) , wobei die Bohrung mittels einer Bohrvorrichtung (103) mit einem Bohrwerkzeug zum Lösen des Bodens (100) durch Vorschieben von Bohrrohren (10) aufgefahren wird, **dadurch gekennzeichnet, dass** es sich bei den Bohrrohren (10) um Bohrrohre (10) nach Anspruch 1 handelt, und dass eine Vorschubvorrichtung (40) zum Bewegen der Bohrvorrichtung vorgesehen ist, bei der es sich um eine Vorrichtung zum Bewegen wenigstens eines Bohrrohrs (10) in ein Bohrloch hinein oder aus diesem hinaus handelt, mit wenigstens einer Basis (41), mit wenigstens einem Widerlager (45), mit wenigstens einem Aktuator (46) zum Bewegen des wenigstens einen Bohrrohrs (10), der mit der Basis (41) wirkverbunden ist, mit einem Übertragungselement (44), das mit dem Aktuator (46) wirkverbunden ist, zum Übertragen der durch den wenigstens einen Aktuator (46) hervorgerufenen Bewegung auf das wenigstens eine Bohrrohr (10), wobei ein gegenüber der Basis (41) bewegbares und mit dem Übertragungselement (44) wirkverbundenes Führungselement (43) vorgesehen ist, dass das Übertragungselement (44) wenigstens ein Formschlusselement zur Übertragung der Bewegung aufweist, das so ausgeführt ist, dass eine zugfeste lösbare Verbindung zwischen Übertragungselement (44) und Bohrrohr (10) besteht, wobei das Formschlusselement wenigstens ein Eingriffselement aufweist, das durch einen Eingriff in einen Eingriffsabschnitt des Bohrrohrs (10) die zugfeste lösbare Verbindung bereitstellt, und wobei das wenigstens eine Eingriffselement so ausgeführt ist, dass es das Bohrrohr (10) umgreift, oder wobei das wenigstens eine Eingriffselement ein zu einem Anschlussabschnitt des Bohrrohres (10) korrespondierender Anschlussabschnitt (11, 12) ist, und wobei die Anschlussabschnitte (11, 12) eine zugfeste Flanschverbindung bilden.

3. System nach Anspruch 2, **dadurch gekennzeichnet, dass** es sich bei dem wenigstens einen Aktuator (46) der Vorschubvorrichtung (40) um einen Hydraulikzylinder und/oder einen Zahnstangenantrieb handelt.

4. System nach Anspruch 2 oder 3, **dadurch gekennzeichnet, dass** das Formschlusselement der Vorschubvorrichtung (40) wenigstens zwei Eingriffselemente (53) aufweist.

5. System nach Anspruch 4, **dadurch gekennzeichnet, dass** die Eingriffselemente (53) horizontal und/oder vertikal im Formschlusselement (44) bewegbar angeordnet sind.

6. System nach einem der Ansprüche 2 bis 5, **dadurch gekennzeichnet, dass** unter oberflächennah eine Verlegetiefe von 2 bis 6 m verstanden wird.

7. Verfahren zum Erstellen einer Bohrung von einem Startpunkt (101) zu einem Zielpunkt (102) im Boden (100) entlang einer vorgegebenen Bohrlinie zum oberflächennahen Verlegen von Erdkabeln oder Erdleitungen (105) im Boden, wobei die Bohrung mittels einer Bohrvorrichtung (103) mit einem Bohrwerkzeug zum Lösen des Bodens (100) durch Vorschieben von Bohrrohren (10) aufgefahren wird, **dadurch gekennzeichnet, dass** Bohrrohre (10) nach Anspruch 1 verwendet werden, die zu einem Bohrstrang montiert sind und mittels einer Vorschubvorrichtung (40) im Bohrloch bewegt werden, wobei die Bohrrohre (16) und die Vorschubvorrichtung (10) ein System nach einem der Ansprüche 2 bis 6 sind.

8. Verfahren nach Anspruch 7, **dadurch gekennzeichnet, dass** unter oberflächennah eine Verlegetiefe von 2 bis 6 m verstanden wird.

## Claims

1. Drill pipe for use during the creation of a borehole in ground from a starting point (101) to a target point (102) along a predetermined drill line, wherein the borehole is gradually created by means of a drilling device (103) comprising a drilling tool for loosening the ground (100) as the drill pipes (10) are advanced, wherein the drill pipe (10) has at each of its ends at least one connection section (11, 12) for detachably connecting it to a further element of a drill string in a tensile-resistant manner, wherein the drill pipe (10) has at least one element for producing a tensile-resistant connection to a corresponding element of an advancing device for advancing the drill pipe (10) into and/or retracting it from the borehole, wherein an outer wall (16) of the drill pipe (10) is made in one piece, wherein the connection by the respective connection sections (11, 12) of the drill pipe (10) to another element of the drill string occurs in the form of a positive-locking and/or a non-positive-locking connection, and wherein the drill pipe (10) has at its first end a first connection section (11) and at its opposite second end a second connection section (12) corresponding to the first connection section (11), wherein the drill pipe (10) has at least two conduit sections arranged in the inner space of the drill pipe (10) at the outer wall (16) and extending in parallel along the outer wall (16), wherein the at least two conduit sections (23, 24, 25, 26, 27) have at each of their ends a connection element (28) for producing a connection between conduit sections (23, 24, 25, 26, 27) of interconnected drill pipes (10), wherein the first connection section (11) and the second corresponding connection section (12) form, in the mounted state, a flange connection which has connection elements (21) and/or bores (14, 31) for placement of a bolt connection, wherein the first connection section (11) has a support section (13) in which the bores (14) are provided, **characterized in that**, behind the support section (13), an indentation (15) is provided in the outer wall (16) of the drill pipe (10), and **in that** the indentation (15) can be closed with a covering (22).

2. System for use during the creation of a borehole in the ground (100) from a starting point (101) to a target point (102) along a predetermined drill line for the near-surface laying of underground cables or underground lines (105) in the ground (100), wherein the borehole is gradually created by means of a drilling device (103) comprising a drilling tool for loosening the ground (100) as drill pipes (10) are advanced, **characterized in that** the drill pipes (10) are drill pipes (10) according to Claim 1, and **in that** an advancing device (40) is provided for moving the drilling device, said advancing device being a device for moving at least one drill pipe (10) into or out of a borehole, with at least one base (41), with at least one abutment (45), with at least one actuator (46) for moving the at least one drill pipe (10), being operatively connected to the base (41), with a transmission element (44), being operatively connected to the actuator (46), for transmitting the movement produced by the at least one actuator (46) to the at least one drill pipe (10), wherein a guide element (43) is provided which is movable relative to the base (41) and operatively connected to the transmission element (44), **in that** the transmission element (44) has at least one positive-locking element for transmission of the movement, being designed such that a tensile-resistant releasable connection exists between transmission element (44) and drill pipe (10), wherein the positive-locking element has at least one engaging element which provides the tensile-resistant releasable connection by engaging in an engaging section of the drill pipe (10), and wherein the at least one engaging element is designed such that it encloses the drill pipe (10), or wherein the at least one engaging element is a connection section (11, 12) corresponding to a connection section of the drill pipe (10), and wherein the connection sections (11, 12) form a tensile-resistant flange connection.

3. System according to Claim 2, **characterized in that** the at least one actuator (46) of the advancing device (40) is a hydraulic cylinder and/or a rack and pinion drive.

4. System according to Claim 2 or 3, **characterized in that** the positive-locking element of the advancing device (40) has at least two engaging elements (53).

5. System according to Claim 4, **characterized in that** the engaging elements (53) are arranged horizontally and/or vertically movably in the positive-locking element (44) .

6. System according to one of Claims 2 to 5, **characterized in that** near-surface is understood to mean a laying depth of 2 to 6 m.

7. Method for creating a borehole in the ground (100) from a starting point (101) to a target point (102) along a predetermined drill line for the near-surface laying of underground cables or underground lines (105) in the ground, wherein the borehole is gradually created by means of a drilling device (103) comprising a drilling tool for loosening the ground (100) as drill pipes (10) are advanced, **characterized in that** drill pipes (10) according to Claim 1 are used which are mounted to form a drill string and are moved in the borehole by means of an advancing device (40), wherein the drill pipes (16) and the advancing device (10) are a system according to one of Claims 2 to 6.

8. Method according to Claim 7, **characterized in that** near-surface is understood to mean a laying depth of 2 to 6 m.

## Revendications

1. Tige de forage destinée à être utilisée lors de la réalisation d'un forage dans un sol depuis un point de départ (101) jusqu'à un point cible (102) le long d'une ligne de forage spécifiée, le forage étant réalisé à l'aide d'un dispositif de forage (103) muni d'un outil de forage destiné à détacher le sol (100) lorsque les tiges de forage (10) avancent, la tige de forage (10) comportant à chacune de ses extrémités au moins une portion de raccordement (11, 12) destinée à établir une liaison amovible, résistante en traction, avec un autre élément d'un train de forage, la tige de forage (10) comportant au moins un élément destiné à établir une liaison, résistante en traction, avec un élément correspondant d'un dispositif d'avancement destiné à faire avancer la tige de forage (10) dans le trou de forage et/ou à la retirer de celui-ci, une paroi extérieure (16) de la tige de forage (10) étant réalisée d'une seule pièce, la liaison par le biais des portions de raccordement respectives (11, 12) de la tige de forage (10) à un autre élément du train de forage étant effectuée sous la forme d'une liaison en force et/ou par complémentarité de formes, et la tige de forage (10) comportant à sa première extrémité une première portion de raccordement (11) et à sa deuxième extrémité opposée une deuxième portion de raccordement (12) correspondant à la première portion de raccordement (11), la tige de forage (10) comportant au moins deux portions de conduite disposées dans l'espace intérieur de la tige de forage (10) sur la paroi extérieure (16) et s'étendant parallèlement le long de la paroi extérieure (16), les au moins deux portions de conduite (23, 24, 25, 26, 27) comportant chacune à leurs extrémités un élément de liaison (28) destiné à établir une liaison entre les portions de conduite (23, 24, 25, 26, 27) de tiges de forage (10) reliées entre elles, la première portion de raccordement (11) et la deuxième portion de raccordement (12) correspondante formant à l'état assemblé une liaison à bride qui comporte des éléments de liaison (21) et/ou des perçages (14, 31) destinés à la fixation d'une liaison par boulons, la première portion de raccordement (11) comportant une portion de support (13) dans laquelle sont prévus les perçages (14), **caractérisé en ce que**, en arrière de la portion de support (13), un évidement (15) est prévu dans la paroi extérieure (16) de la tige de forage (10) et **en ce que** l'évidement (15) peut être fermé par un couvercle (22).

2. Système destiné à être utilisé lors de la création d'un forage depuis un point de départ (101) jusqu'à un point cible (102) dans le sol (100) le long d'une ligne de forage spécifiée afin de poser, près de la surface, des câbles souterrains ou des lignes souterraines (105) dans le sol (100), le forage étant réalisé au moyen d'un dispositif de forage (103) muni d'un outil de forage destiné à détacher le sol (100) par avancement de tiges de forage (10), **caractérisé en ce que** les tiges de forage (10) sont des tiges de forage (10) selon la revendication 1 et **en ce qu'**un dispositif d'avancement (40) est prévu pour déplacer le dispositif de forage, qui est un dispositif destiné à déplacer au moins une tige de forage (10) dans un trou de forage ou hors de celui-ci, ledit système comprenant au moins une base (41), au moins une butée (45), au moins un actionneur (46) destiné à déplacer l'au moins une tige de forage (10) qui est reliée fonctionnellement à la base (41), un élément de transmission (44) qui est relié fonctionnellement à l'actionneur (46) afin de transmettre le mouvement, généré par l'au moins un actionneur (46), à l'au moins une tige de forage (10), un élément de guidage (43), qui est mobile par rapport à la base (41) et qui est relié fonctionnellement à l'élément de transmission (44), étant prévu de sorte que l'élément de transmission (44) comporte au moins un élément de liaison par complémentarité de formes qui est destiné à transmettre le mouvement et qui est conçu de façon à établir une liaison amovible, résistante en traction, entre l'élément de transmission (44) et la tige de forage (10), l'élément de liaison par complémentarité de formes comportant au moins un élément d'engagement qui fournit la liaison amovible, résistante en traction, par engagement dans une portion d'engagement de la tige de forage (10), et l'au moins un élément d'engagement étant conçu de manière à s'engager autour de la tige de forage (10), ou l'au moins un élément d'engagement étant une portion de raccordement (11, 12) correspondant à une portion de raccordement de la tige de forage (10), et les portions de raccordement (11, 12) formant une liaison à bride résistante en traction.

3. Système selon la revendication 2, **caractérisé en ce que** l'au moins un actionneur (46) du dispositif d'avancement (40) est un vérin hydraulique et/ou un entraînement à crémaillère.

4. Système selon la revendication 2 ou 3, **caractérisé en ce que** l'élément de liaison par complémentarité de formes du dispositif d'avancement (40) comporte au moins deux éléments d'engagement (53).

5. Système selon la revendication 4, **caractérisé en ce que** les éléments d'engagement (53) sont disposés de manière mobile horizontalement et/ou verticalement dans l'élément de liaison par complémentarité de forme (44).

6. Système selon l'une des revendications 2 à 5, **caractérisé en ce que** près de la surface signifie une profondeur de pose de 2 à 6 m.

7. Procédé de réalisation d'un forage depuis un point de départ (101) jusqu'à un point cible (102) dans le sol (100) le long d'une ligne de forage spécifiée afin de poser près de la surface des câbles souterrains ou des lignes souterraines (105) dans le sol, le forage étant réalisé au moyen d'un dispositif de forage (103) muni d'un outil de forage destiné à détacher le sol (100) par avancement de tiges de forage (10), **caractérisé en ce que** des tiges de forage (10) selon la revendication 1 sont utilisés qui sont assemblés pour former un train de forage et qui peuvent être déplacés dans le trou de forage au moyen d'un dispositif d'avancement (40), les tiges de forage (16) et le dispositif d'avancement (10) étant un système selon l'une des revendications 2 à 6.

8. Procédé selon la revendication 7, **caractérisé en ce que** près de la surface signifie une profondeur de pose de 2 à 6 m.
